# EUROPÄISCHE PATENTSCHRIFT

(11) **EP 3 900 588 B1**
(45) Veröffentlichungstag und Bekanntmachung des Hinweises auf die Patenterteilung: **12.06.2024**
(21) Anmeldenummer: 20171036.5
(22) Anmeldetag: 23.04.2020
(51) Int. Cl.: A47K 3/00

(54) **SANITÄR-DICHTUNGSBAND ZUM ABDICHTEN EINES ANSCHLUSSBEREICHES**
SANITARY SEALING STRIP FOR SEALING A CONNECTION AREA
BANDE D'ÉTANCHÉITÉ SANITAIRE PERMETTANT D'ÉTANCHÉIFIER UNE ZONE DE RACCORDEMENT

(43) Veröffentlichungstag der Anmeldung: 27.10.2021
(73) Patentinhaber: Kaubit Aktiengesellschaft, 49413 Dinklage (DE)
(72) Erfinder: Willich, Lothar, 23617 Stockelsdorf (DE)
(74) Vertreter: Eisenführ Speiser

(56) Entgegenhaltungen:
- EP-A1- 3 306 009
- EP-A1- 3 372 131
- DE-A1-102017 100 723

## Beschreibung

Die Erfindung bezieht sich auf ein Sanitär-Dichtungsband zum Abdichten eines Anschlussbereiches, insbesondere eines durch ein elastisches Fugenmaterial abgedeckten Anschlussbereiches, mit einer Dichtungslage, welche dazu angepasst ist, ein Fluid am Durchtritt durch das Dichtungsband zu hindern, einem an der Dichtungslage angeordneten Anschlussmaterial, das die Dichtungslage auf zumindest einer Seite teilweise oder vollständig abdeckt, und einem auf der dem Anschlussbereich zugewandten Seite des Dichtungsbandes angeordneten Schnittschutz.

Bekannte Sanitär-Dichtungsbänder werden eingesetzt, um Anschlussbereiche zwischen einem Einbaugegenstand, wie beispielsweise einer Bade- oder Duschwanne und einem Wandabschnitt oder einem Bodenabschnitt abzudichten. Ebenfalls können solche Sanitär-Dichtungsbänder auch zum Abdichten eines Übergangs zwischen zwei benachbarten, etwa senkrecht zueinanderstehenden Wandabschnitten oder eines Übergangs von einem Wandabschnitt zu einem Bodenabschnitt eingesetzt werden. Derartige abzudichtende Übergänge finden sich im Küchen- und Sanitärbereich, wo eine mit Fliesen besetzte Wand- oder Bodenfläche auf eine im Winkel dazu verlaufende Wand- oder Bodenfläche stößt bzw. gegen einen Einbaugegenstand gegenläuft. Üblicherweise werden die Anschlussbereiche durch ein elastisches Material, in Form einer Silikonfuge, vollständig abgedeckt.

Sowohl mittels des Fugenmaterials als auch des im Anschlussbereich angeordneten Sanitär-Dichtungsbandes soll der Eintritt von Feuchtigkeit in die dahinterliegenden Wand- und/oder Bodenabschnitte des Gebäudes vermieden, bevorzugt verhindert werden. Das Sanitär-Dichtungsband weist zum Abdichten eines solchen Anschlussbereiches üblicherweise eine Dichtungslage auf, welche dazu angepasst ist, ein Fluid am Durchtritt durch das Dichtungsband zu hindern. Ferner umfasst das Dichtungsband ein die Dichtungslage teilweise oder vollständig abdeckendes Anschlussmaterial, das auf mindestens einer Seite des Dichtungsbandes angeordnet ist. Das Anschlussmaterial ist häufig in Form eines Vliesstoffes ausgebildet, der eine abdichtende Anbindung an eine Wand- oder Bodenfläche unter Verwendung eines geeigneten Mörtels oder Klebers ermöglicht.

Ferner ist auf der dem Anschlussbereich zugewandten Seite des Dichtungsbandes ein Schnittschutz vorgesehen, mit dem verhindert werden soll, dass während nachträglich durchzuführender Montage- oder Reparaturarbeiten die Dichtungslage des Sanitär-Dichtungsbandes im Anschlussbereich beschädigt wird. Das Beschädigen der Dichtungslage könnte eine Undichtigkeit und damit den Durchtritt von Feuchtigkeit in die dahinterliegenden Wand- oder Bodenbereiche des Gebäudes zur Folge haben.

Des Weiteren ist es notwendig, wenn durch einen entsprechenden Alterungsprozess ein Ablösen des Fugenmaterials im Übergangsbereich zwischen einem Einbaugegenstand und einem Wand- oder Bodenabschnitt auftritt, das Fugenmaterial zu erneuern. Dies erfolgt üblicherweise unter Zuhilfenahme eines scharfen Gegenstandes, wie beispielsweise einem Messer, mittels dem das Fugenmaterial aus dem Übergangsbereich herausgeschnitten bzw. herausgekratzt wird. Ohne einen dann vorhandenen Schnittschutz könnte das Dichtungsband beschädigt und somit dessen Dichtheit herabgesetzt werden. Üblicherweise wird zur Ausbildung des Schnittschutzes eine dünne, flexible Metallfolie verwendet, welche die notwendige Widerstandsfähigkeit gegen eine entsprechend mechanische Beeinflussung aufweist.

Ein solches Sanitär-Dichtungsband ist beispielsweise aus DE 10 2010 050 752 A1 bekannt. Trotz der vorhandenen Flexibilität der als Schnittschutz verwendeten Metallfolie besteht des Weiteren die Herausforderung, verwinkelte Einbausituationen in Verbindung mit einer sicheren Abdichtung des Anschlussbereiches zufriedenstellend zu meistern.

EP 3 372 131 A1 offenbart eine Dicht- und Montageband-Anordnung für das Setzen eines Sanitärartikels an einer Anschlusswand. Die Anordnung umfasst einen die Dichtfunktion umsetzenden Grundkörper, an dem mittig ein Schnittschutz-Streifen angeordnet ist, der aus Aramid-Fasern ausgebildet sein kann.

DE 10 2017 100 723 A1 zeigt ein streifenartiges Schnittschutzelement zum Schutz für Dicht- und/oder Montagebänder im Sanitärbereich. Das Schnittschutzelement kann aus einem Gewebe mit Kettfäden aus Polyamid-Fasern und Schussfäden aus Aramid-Fasern ausgebildet sein.

Daher liegt der Erfindung vorliegend die Aufgabe zugrunde, ein Sanitär-Dichtungsband zum Abdichten eines Anschlussbereiches anzugeben, bei dessen Verwendung eine vereinfachte Montage in jeder beliebigen Einbausituation auch beim Vorsehen eines Schnittschutzes am Dichtungsbandes ermöglicht wird.

Die Erfindung löst die ihrzugrundeliegendeAufgabe bei einem Sanitär-Dichtungsband zum Abdichten eines Anschlussbereiches, insbesondere eines durch ein elastisches Fugenmaterial abgedeckten Anschlussbereiches, mit den Merkmalen nach Anspruch 1. Insbesondere ist der Schnittschutz ein flexibles Schnittschutzmaterial aus einem Gewebe mit Kettfäden und Schussfäden, wobei die Kettfäden aus Aramiden und die Schussfäden aus Polyethylen mit ultrahoher Molekülmasse (UHMW-PE) ausgebildet sind, so dass das Gewebe quer zu den Schussfäden eine höhere Festigkeit aufweist als quer zu den Kettfäden. Erfindungsgemäß wird hier der Ansatz verfolgt, mit Vorsehen eines aus Fäden und/oder Fasern bestehenden Schnittschutzes dessen Flexibilität weiter zu erhöhen, ohne jedoch eine Beschädigung der darunterliegenden Dichtungslage zu zulassen.

Bevorzugt weist das Schnittschutzmaterial, welches aus willkürlich übereinandergelegten Fäden und/oder Fasern oder einer Vielzahl von eine vorbestimmte Ausrichtung zueinander aufweisenden Fäden besteht, eine Mindestdicke auf, die derart groß gewählt ist, dass, wenn ein scharfer Gegenstand mit dem Schnittschutz des erfindungsgemäßen Sanitär-Dichtungsbandes in Kontakt gelangt, dieser nicht durch die Fasern bzw. Fäden des Flächengebildes bis auf die Dichtungslage hindurchdringen kann. Mit der Ausgestaltung des Schnittschutzes aus einem Schnittschutzmaterial mit Fäden und/oder Fasern ist zudem die Flexibilität des Schnittschutzmaterials selbst vorteilhaft verbessert. Das erfindungsgemäße Sanitär-Dichtungsband kann somit auch bei verwinkelten Einbausituationen vereinfacht mit einem mit der Rückseite des Dichtungsbandes in Kontakt zu bringenden Wand- oder Bodenabschnitt verbunden werden. Das Sanitär-Dichtungsband weist durch die deutlich flexiblere Ausgestaltung des Schnittschutzes eine verbesserte Anpassungsfähigkeit an abgewinkelte oder unebene Untergründe auf. Ein an die Vorderseite und damit der dem Anschlussbereich zugewandten Seite des Dichtungsbandes in Kontakt zu bringender Einbaugegenstand bzw. eine auf der Vorderseite des Dichtungsbandes zu erzeugende Fliesenlage können dann zueinander in geringem Abstand montiert bzw. gesetzt werden, sodass ein relativ schmal zu verfugender Anschlussbereich erzeugt ist.

Gemäß einer bevorzugten Weiterbildung des erfindungsgemäßen Sanitär-Dichtungsbandes ist das Schnittschutzmaterial mit der Dichtungslage verbunden oder zumindest abschnittsweise darin eingelassen. Damit ist eine bevorzugt sichere Verbindung zwischen der Dichtungslage und dem Schnittschutz erreicht und ein seitlicher Versatz des Schnittschutzes relativ zu der darunterliegenden Dichtungslage am erfindungsgemäßen Sanitär-Dichtungsband vermieden. Bevorzugt ist das Schnittschutzmaterial aus dem Fäden und/oder Fasern aufweisenden Flächengebilde mit der die Vorderseite des Dichtungsbandes ausbildenden Oberfläche der Dichtungslage verklebt. Vorzugsweise wird das Schnittschutzmaterial über seine gesamte Länge des Dichtungsbandes mit der Dichtungslage verklebt. In einer alternativen Ausführungsform der Erfindung ist vorgesehen, dass das Schnittschutzmaterial in Abständen entlang der Länge des Dichtungsbandes mit der Dichtungslage verklebt oder darin eingelassen ist.

Vorliegend weist das erfindungsgemäße Sanitär-Dichtungsband eine Längsrichtung und eine Querrichtung auf. Die Dichtungslage, wie auch das damit verbundene Schnittschutzmaterial aus Fäden und/oder Fasern, erstreckt sich durchgängig in Längsrichtung des Dichtungsbandes. Hingegen erstreckt sich die Dichtungslage in Querrichtung nur in einigen Ausführungsformen über die gesamte Breite des Dichtungsbandes. Das erfindungsgemäße Schnittschutzmaterial deckt das Dichtungsband und bevorzugt auch die Dichtungslage jeweils nur teilweise in Querrichtung des Dichtungsbandes ab.

Gemäß einer bevorzugten Ausgestaltung ist der Schnittschutz ein in Längsrichtung des Dichtungsbandes verlaufender textilartiger Materialstreifen, mit dem die Dichtungslage in Querrichtung des Dichtungsbandes zumindest teilweise abgedeckt ist. Bevorzugt wird mit dem Materialstreifen nur der Bereich der Dichtungslage abgedeckt, der unmittelbar unterhalb des Anschlussbereiches zwischen dem Einbaugegenstand und dem Wand- oder Bodenabschnitt oder zwischen den zwei aneinanderstoßenden Wandabschnitten oder dem Wand- und dem Bodenabschnitt verläuft. Mithilfe des textilartigen Schnittschutzes ist insbesondere in einem als Eck- oder Kantenbereich ausgebildeten Anschluss ein vereinfachtes Umlegen bzw. Umkanten des erfindungsgemäßen Dichtungsbandes bei gleichzeitiger Sicherstellung des Schnittschutzes für die Dichtungslage bewirkt. Vorzugsweise wird der textilartige Materialstreifen mittig zu der dem Anschlussbereich zugewandten Seite der Dichtungslage angeordnet. Die Dichtungslage weist demnach zu beiden Seiten des Schnittschutzes seitlich überstehende Lagenabschnitte auf.

Vorzugsweise ist entlang mindestens einer Längsseite des Schnittschutzmaterials verlaufend ein oder das die Dichtungslage abdeckende(s) Anschlussmaterial angeordnet, welches bevorzugt unmittelbar an den Schnittschutz angrenzt. In einer Ausführungsform des Sanitär-Dichtungsbandes ist das Anschlussmaterial auf der dem Anschlussbereich zugewandten Seite der Dichtungslage angeordnet. Das Anschlussmaterial verläuft dabei unmittelbar angrenzend entlang einer Längsseite des als Fäden und/oder Fasern aufweisenden Flächengebilde ausgebildeten Schnittschutzes. Mithilfe des einseitig angeordneten Anschlussmaterials ist eine sichere Verbindung zwischen dem Sanitär-Dichtungsband und dem Wand- und/oder Bodenabschnitt eines Anschlussbereiches möglich. Bevorzugt ist das Anschlussmaterial ein textiles Flächengebilde, das mit dem zur Herstellung des Wand- oder Bodenabschnittes verwendeten Baustoffes, wie beispielsweise Mörtel oder Kleber, nach dessen Abbinden eine feste Verbindung eingeht. Gemäß einer bevorzugten Ausgestaltung ist auf der dem Wand- und/oder Bodenabschnitt zugewandten Seite des Dichtungsbandes eine selbstklebende Schicht angeordnet. Die selbstklebende Schicht ist vorzugsweise eine Klebeschicht, die sich abschnittsweise oder vollständig über die Breite des Dichtungsbandes in Querrichtung erstreckt.

Eine weitere Ausgestaltung des erfindungsgemäßen Sanitär-Dichtungsbandes sieht auf der dem Anschlussbereich zugewandten Seite des Dichtungsbandes einen die Dichtungslage zumindest teilweise abdeckenden Montagestreifen vor. Mithilfe des Montagestreifens, der als Klebestreifen ausgebildet sein kann, ist die Anbindung bzw. Verbindung des Dichtungsbandes mit einem im Sanitärbereich verwendeten Einbaugegenstand, wie beispielsweise einer Dusch- oder Badewanne, möglich. Mithilfe des Montagestreifens wird das erfindungsgemäße Sanitär-Dichtungsband bevorzugt an einer Kante oder einem Rand des Einbaugegenstandes befestigt. Das Sanitär-Dichtungsband wird dabei so an dem Einbaugegenstand befestigt, dass der Schnittschutz auf Höhe der Kante des Einbaugegenstandes verläuft, gegen die der zu erstellende Wandabschnitt aus beispielsweise einer Fliesenlage gegenläuft. Bevorzugt ist der Montagestreifen auf der dem Anschlussmaterial gegenüberliegenden Längsseite des Schnittschutzes angeordnet. Bevorzugt erstreckt sich der Montagestreifen in Querrichtung des Dichtungsbandes vom Schnittschutz bis zur benachbarten Längsseite des Dichtungsbandes. Der Montagestreifen, der bevorzugt selbstklebend ist, verläuft dabei durchgängig in Längsrichtung des Dichtungsbandes.

In einer Ausführung ist vorgesehen, dass der Montagestreifen mit einer Schutzschicht, wie beispielsweise einer Schutzfolie, ausgerüstet ist, die vor der Montage des erfindungsgemäßen Sanitär-Dichtungsbandes an einem Einbaugegenstand zu entfernen ist.

Eine bevorzugte Weiterbildung der vorliegenden Erfindung sieht vor, dass entlang beider Längsseiten des Schnittschutzmaterials ein die Dichtungslage abdeckendes Anschlussmaterial verläuft. Eine solche Ausgestaltung ist bevorzugt, wenn ein Anschlussbereich zwischen einem Wand-Wand-Übergang oder einem Wand-Boden-Übergang zu erstellen ist. Bevorzugt wird ein solcher Wand-Wand-Übergang oder Wand-Boden-Übergang jeweils mittels entsprechender Fliesenlagen ausgebildet, die unter einem Winkel von üblicherweise 90° zueinander verlaufen. Im Anschlussbereich der beiden Wandabschnitte bzw. des Wand- und Bodenabschnittes ist demnach eine Verbindung des Dichtungsbandes zu einer die Fliesen tragenden Mörtel- oder Kleberschicht herzustellen. Das jeweils beidseitig entlang des Schnittschutzes verlaufende Anschlussmaterial bewirkt wiederum eine Anbindung der Längsseiten des Dichtungsbandes an eine die Längsseiten zumindest bereichsweise überdeckende Mörtel- bzw. Kleberschicht.

Gemäß einer bevorzugten Ausgestaltung weist das Dichtungsband ein Formteil auf zumindest einer Seite der Dichtungslage auf, das bevorzugt formstabil ausgebildet ist. Ein solch erfindungsgemäßes Dichtungsband mit einem Formteil als eine Art Verstärkung wird bevorzugt als Anschluss bzw. Abdeckung für eine Innen- oder Außenecke zwischen zwei in einem Winkel aneinanderstoßenden Wandbereichen verwendet. Unter formstabil ist vorliegend zu verstehen, dass ein mit einem Formteil ausgerüstetes Dichtungsband eine Grundform beibehält, eine geringfüge Verformung des Formteiles selbst aber bevorzugt möglich ist.

Gemäß einer bevorzugten Ausgestaltung der vorliegenden Erfindung ist auf der dem Anschlussbereich zugewandten Seite des Dichtungsbandes, der Vorderseite; wie auch auf der dem Anschlussbereich abgewandten Seite des Dichtungsbandes, der Rückseite, ein die Dichtungslage abdeckendes Anschlussmaterial vorgesehen.

Erfindungsgemäß ist das Schnittschutzmaterial ein Gewebe aus Kettfäden und Schussfaden. Die Ausgestaltung als Gewebe bietet eine vorteilhafte Möglichkeit zur Herstellen eines textilen Schnittschutzes. Zudem weist das Gewebe als textiles Flächengebilde eine bevorzugt höhere Widerstandfähigkeit gegenüber einer möglichen Einwirkung durch einen scharfen Gegenstand auf als ein Flächengebilde aus willkürlich zueinander verlaufenden Fäden und/oder Fasern. Bevorzugt wird die Schnittfestigkeit durch eine bestimmte Mindestdicke des Gewebes erreicht, sodass im Falle eines unbeabsichtigten Entlanggleitens des Gegenstandes am Schnittschutz, das Gewebe nicht durchtrennt wird. Damit ist der Schutz der unterhalb des Gewebe liegenden Dichtungslage des erfindungsgemäßen Sanitär-Dichtungsbandes bewirkt. Vorzugsweise weist das Gewebe eine Vielzahl von Kettfäden auf, die über zumindest einen einzigen Schussfaden zu einem Gewebe verarbeitet sind. Statt einem Schussfaden können auch mehrere Schussfäden verwendet werden.

Vorzugsweise verlaufen die Kettfäden in Längsrichtung des Dichtungsbandes und der Schussfaden etwa in Querrichtung des Dichtungsbandes. Die Kettfäden und der mindestens eine Schussfaden verlaufen somit in einem Winkel von etwa 90° zueinander, wodurch das Schnittschutzmaterial seine gewünschte Schnittfestigkeit erhält. Bevorzugt ist das Gewebe aus Kettfäden und Schussfaden dazu eingerichtet, dass der Schnittschutz sich quer zu den Kettfäden vereinfacht durchtrennen lässt. Der Schnittschutz weist somit eine bevorzugte Durchtrenn-Richtung auf. Das erfindungsgemäße Sanitär-Dichtungsband kann somit vereinfacht und ohne großen technischen Aufwand auf die gewünschte Länge abgetrennt werden. Damit ist eine einfache Anpassung des Dichtungsbandes an die gegebenen baulichen Anforderungen vor Ort möglich. Gemäß der Erfindung weist das Gewebe quer zum Schussfäden eine höhere Festigkeit auf als quer zu den Kettfäden. Damit hat der gewebeartige Materialstreifen in seiner Längsrichtung eine höhere Festigkeit als in seiner Querrichtung.

Gemäß der Erfindung sind die Kettfäden aus Aramiden und der Schussfaden aus Polyethylen mit ultrahoher Molekülmasse (UHMW-PE) ausgebildet. Zur Ausbildung der Kettfäden werden bevorzugt aromatische Polyamide verwendet, die an sich bereits eine hohe Festigkeit, hohe Schlagzähigkeit und hohe Bruchdehnung aufweisen. Zudem hat die Verwendung von Aramiden den Vorteil, dass sie für eine vorbestimmte Mindestdauer hitze- und feuerbeständig sind.

Der Schussfaden aus Polyethylen mit ultrahoher Molekülmasse hat im Vergleich zu den Kettfäden eine um ein Vielfaches höhere Zugfestigkeit, wodurch der Schnittschutz aus dem Gewebe erst seine hohe Schnittfestigkeit bei einer gleichzeitig vorteilhaften Flexibilität erhält. Trotz der hohen Festigkeit des Schussfadens kann dieser ohne Schwierigkeiten umgelenkt werden, sodass mittels des erfindungsgemäßen Sanitär-Dichtungsbandes auch Anschlussbereiche mit einem erfindungsgemäßen Dichtungsband ausgerüstet werden können, die aus unter einem Winkel zueinander verlaufenden Wand- oder Bodenabschnitten ausgebildet sind.

In einer Ausführungsform der vorliegenden Erfindung weist das Schnittschutzmaterial eine Breite von etwa 20 mm bei einer Anzahl von Kettfäden im Bereich von 55 - 77 auf. Damit erhält das Schnittschutzmaterial eine hohe Festigkeit aufgrund der über die Gesamtbreite des Schnittschutzes sehr eng liegenden Kettfäden. Vorzugsweise werden zur Ausgestaltung des etwa 20 mm breiten gewebeartigen Schnittschutzmaterials 66 Kettfäden verwendet.

Gemäß einer bevorzugten Weiterbildung der Erfindung weist der Schussfaden eine Feinheit von 880 dtex auf und/oder liegt die Schussdichte am Schnittschutzmaterial im Bereich von etwa 14,9 pro inch. Der Schussfaden weist vorzugsweise im Vergleich zu üblichen Textilfäden eine relativ hohe Masse pro Länge auf. Damit ist die Festigkeit des Schussfadens an sich gewährleistet, wobei in Verbindung mit der gewählten Schussdichte erst die hohe Festigkeit des gesamten Gewebes in dessen Längsrichtung erzeugt wird.

Die angegebenen Werte stellen vorliegend nur Richtwerte dar, mit denen eine ausreichend hohe Festigkeit eines entsprechend dem Einsatz angedachten Schnittschutzes erreicht ist. Selbstverständlich kann die Feinheit des Schussfadens oder die gewählte Schussdichte des aus Kettfäden und Schussfaden hergestellten Gewebes in entsprechenden Bereichen der angegebenen Werte variieren.

Vorzugsweise ist die Dichtungslage und/oder der Montagestreifen aus einem elastische Eigenschaften aufweisenden Material ausgebildet, insbesondere einem weichelastischen Kunststoff oder einem Kautschuk-Material. Mithilfe des Kunststoffs oder des Kautschuk-Materials kann eine Dichtungslage ausgebildet werden, mit der der Durchtritt des Fluids durch das erfindungsgemäße Sanitär-Dichtungsband vermieden ist. Bevorzugt wird aus dem verwendeten Kautschuk-Materialeine Gummilage hergestellt, die als Dichtungslage innerhalb des Dichtungsbandes fungiert. Der Montagestreifen ist vorzugsweise aus einem Butyl-Kautschuk mit selbstklebenden Eigenschaften ausgebildet, der eine Anbindung an einem zu montierenden Einbaugegenstand ermöglicht. Durch die selbstklebenden Eigenschaften des Butyl-Kautschuks ist auf Basis eines Stoffschlusses eine dauerhaft abdichtende Verbindung mit einem entsprechend in Anlage stehenden Einbaugegenstand bewirkt. Vorzugsweise ist die Dichtungslage aus einem NBR-Kautschuk ausgebildet. Der zur Ausbildung der Dichtungslage verwendete Kautschuk weist die notwendige Flexibilität auf. Das erfindungsgemäße Dichtungsband kann demnach einfach und vor allem eng in eine Ecke aus zwei zueinander annähernd senkrecht stehenden Wandabschnitten eingelegt werden, ohne dass die Dichtungslage dabei ihre dichtende Wirkung verliert. Ferner ermöglicht die Verwendung eines Synthesekautschuks, insbesondere eines NBR-Kautschuks, als Dichtungsband eine einfache Stoffschlussverbindung mit dem die Dichtungslage bevorzugt auf den voneinander abgewandten Seiten anzuordnendem Anschlussmaterial.

Vorzugsweise ist das Anschlussmaterial ein Vlies-Material, aus dem bevorzugt eine auf die Dichtungslage aufzubringende Vliesbeschichtung ausgebildet wird. Das Anschlussmaterial deckt die Dichtungslage vorzugsweise auf seiner vom Anschlussbereich abgewandten Rückseite vollständig ab. In einer Ausgestaltung der vorliegenden Erfindung steht das Vlies-Material seitlich über die Seitenkanten der Dichtungslage über. Dadurch wird die Anbindung des Dichtungsbandes an einen damit zu verbindenden Wand- oder Bodenabschnitt verbessert. Bevorzugt wird das Anschlussmaterial mit einem Wandabschnitt mittels einer Polymerdispersionen, mineralisch flexiblen Dichtungsschlämmen sowie Reaktionsharzabdichtung verbunden.

Ein weiterer Aspekt der vorliegenden Erfindung betrifft ein Verfahren zum Abdichten eines Anschlussbereiches zwischen einem Einbaugegenstand und einem Wand- und/oder Bodenabschnitt oder zwischen zwei aneinanderstoßenden Wandabschnitten oder einem Wandabschnitt und einem Bodenabschnitt. Das erfindungsgemäße Verfahren löst auch die bei dem erfindungsgemäßen Sanitär-Abdichtband zugrunde gelegte Aufgabe, indem mit dem Erstellen bzw. Erzeugen eines Anschlussbereiches ein Sanitär-Dichtungsband gemäß einer der vorstehend beschriebenen bevorzugten Ausführungsformen verwendet wird. Mit dem erfindungsgemäßen Dichtungsband ist das Verfahren zum Abdichten eines Anschlussbereiches im Gegensatz zum Stand der Technik vereinfacht. Ein Dichtungsband mit einem aus einem Fäden und/oder Fasern aufweisenden Flächengebilde ausbildenden Schnittschutzmaterial kann vor allem einfach und ohne großen Aufwand verarbeitet werden. Zudem ist das Einlegen des Dichtungsbandes in einen aus zwei zueinander annähernd senkrecht stehenden Wandabschnitten ausgebildeten Eckbereich möglich, ohne dass sich in dem Eckbereich ein nennenswerter zusätzlicher Wandaufbau ergibt. Etwaige im Anschlussbereich aufzubringende Fliesenlagen können weiterhin so einfach gesetzt oder verlegt werden, ohne dass im Stoßbereich der Fliesen zueinander zusätzliche aufwendige Vor- oder Nacharbeiten zu leisten wäre.

Ein weiterer Aspekt der vorliegenden Erfindung bezieht sich auf ein Verfahren zum Herstellen eines Sanitär-Dichtungsbandes. Das erfindungsgemäße Verfahren löst die eingangs beschriebene Aufgabe, indem ein flexibles Schnittschutzmaterial aus einem Fäden und/oder Fasern aufweisenden Flächengebilde mit einer fluiddichten Dichtungslage in Kontakt gebracht und mit dieser zumindest abschnittsweise verbunden wird. Der Erfindung liegt die Erkenntnis zugrunde, dass sich ein textilartiges Flächengebilde vereinfacht mit einer fluiddichten Dichtungslage in Kontakt bringen und wenigstens abschnittsweise mit dieser verbinden lässt. Die Verbindung zwischen der Dichtungslage und dem die Fäden und/oder Fasern aufweisenden Schnittschutzmaterial kann beispielsweise mithilfe eines Stoffschlusses zwischen den einander zugewandten Flächen der zu fügenden Komponenten erfolgen. Bevorzugt wird das Schnittschutzmaterial dazu auf die fluiddichte Dichtungslage aufgeklebt oder ist darin eingelassen.

Die zum erfindungsgemäßen Sanitär-Dichtungsband beschriebenen bevorzugten Ausführungsformen bzw. Weiterbildungen sind zugleich auch bevorzugte Ausführungsformen des Verfahrens zum Abdichten eines Anschlussbereiches sowie des erfindungsgemäßen Verfahrens zum Herstellen eines Sanitär-Dichtungsbandes. Die zu dem Verfahren beschriebenen bevorzugten Ausführungsformen bzw. Weiterbildungen sind, sofern sie sich auf das Sanitär-Dichtungsband selbst beziehen, zugleich auch bevorzugte Ausführungsformen desselbigen.

Die Erfindung wird im Folgenden anhand eines bevorzugten Ausführungsbeispiels unter Bezugnahme auf die beigefügten nachfolgenden Figuren näher beschrieben. Hierbei zeigen:
- Fig. 1:: eine perspektivische Ansicht eines ersten Ausführungsbeispiels eines erfindungsgemäßen Sanitär-Dichtungsbandes;
- Fig. 2:: eine Ansicht des Dichtungsbandes gemäß Fig. 1 im Schnitt, montiert in einem beispielhaften Anschlussbereich;
- Fig. 3:: eine perspektivische Ansicht eines weiteren Ausführungsbeispiels eines erfindungsgemäßen Sanitär-Dichtungsbandes, und
- Fig. 4:: eine Ansicht des Dichtungsbandes nach Fig. 3 im Schnitt, montiert in einem Anschlussbereich gemäß einer weiteren Verwendung.

Fig. 1 zeigt ein Sanitär-Dichtungsband 1, das eine Dichtungslage 2 aufweist, die dazu eingerichtet ist, ein Fluid am Durchtritt durch das Dichtungsband 1 zu hindern. Das Dichtungsband 1 weist ferner ein Anschlussmaterial 4, 4' auf, das die Dichtungslage 2 sowohl auf der dem Anschlussbereich 20 (Fig. 2) zugewandten Vorderseite 5 und auf der vom Anschlussbereich 20 abgewandten Rückseite 7 des Dichtungsbandes 1 abdeckt. Das Dichtungsband 1 weist zudem ein sich aus Fäden und/oder Fasern zusammensetzendes Schnittschutzmaterial 6 auf, das als Schnittschutz für die Dichtungslage 2 des Dichtungsbandes 1 dient.

Das Dichtungsband 1 weist ferner einen Montagestreifen 8 auf, der bevorzugt selbstklebend ausgebildet ist. In einer nicht näher gezeigten Ausführungsform ist der Montagestreifen durch eine Schutzschicht abgedeckt, die vor dem Befestigen des Sanitär-Dichtungsbandes 1 an einem Einbaugegenstand 22 (Fig. 2) zu entfernen ist. Das Anschlussmaterial 4`, das Schnittschutzmaterial 6 und der Montagestreifen 8 decken die Dichtungslage 2 auf der Vorderseite 5 des Dichtungsbandes 1 vollständig ab. Das Schnittschutzmaterial ist zwischen dem Anschlussmaterial 4' und dem Montagestreifen 8 angeordnet. Das Anschlussmaterial 4' und der Montagestreifen 8 grenzen mit einer ihrer Längsseiten jeweils unmittelbar an die benachbarte Längsseite des Schnittschutzmaterials 6 an.

Fig. 2 zeigt das Sanitär-Dichtungsband 1 montiert benachbart zu einem Anschlussbereich 20 zwischen einem Einbaugegenstand 22 und einem Wandabschnitt 24. Das Dichtungsband 1 ist so auf Höhe zum Einbaugegenstand 22 und dem Wandabschnitt 24 angeordnet, dass das Schnittschutzmaterial 6, welches in Querrichtung Q_{R} des Dichtungsbandes außermittig angeordnet ist und sich in Längsrichtung L_{R} des Dichtungsbandes 1 erstreckt, unmittelbar auf Höhe des Übergangsbereiches zwischen dem Einbaugegenstand 22 und einer Fliese 26 des benachbart zum Einbaugegenstand zu erstellenden Wandabschnittes 24 angeordnet ist. Das Schnittschutzmaterial 6 verhindert somit sicher, wenn ein scharfer Gegenstand in den Übergang zwischen dem Einbaugegenstand und dem Wandabschnitt 24 gelangt, dass der Gegenstand die Dichtungslage 2 des Dichtungsbandes 1 durchtrennt.

Um das Schnittschutzmaterial 6 relativ zur Dichtungslage 2 zu fixieren, ist das Schnittschutzmaterial 6 zumindest abschnittsweise mit der Dichtungslage 2 verbunden oder darin eingelassen. Das in einer Ausführungsform aus einem Gewebe aus Kettfäden und Schussfaden ausgebildete Schnittschutzmaterial 6 deckt in Querrichtung Q_{R} des Dichtungsbandes 1 das Dichtungsband in einem Verhältnis von etwa 1/4 bis zu 1/6 ab. Der Montagestreifen 8 dient in der vorliegenden Ausführung zum Befestigen an einer Abkantung des Einbaugegenstandes 22. Der Montagestreifen 8 ist selbstklebend und ermöglicht eine dauerhaft feste Verbindung mit dem Einbaugegenstand. Damit ist verhindert, dass Feuchtigkeit in den Bereich zwischen den Einbaugegenstand und das Dichtungsband eindringen kann. Die Verbindung des Anschlussmaterials 4, 4' auf der Vorder- und Rückseite 5, 7 des Dichtungsbandes erfolgt beispielsweise mittels eines auf eine Anschlusswand 10 aufgebrachten mineralischen Baustoffes oder eines dafür vorgesehenen Verbindungsmittels, das auf die Anschlusswand 10 aufgebracht wird.

Fig. 3 zeigt eine weitere Ausführungsform des erfindungsgemäßen Dichtungsbandes 1 `, das eine Dichtungslage 2 aufweist, welche im Gegensatz zur vorherigen Ausführungsform ein in Querrichtung Q_{R} mittig in Längsrichtung der Dichtungslage verlaufendes Schnittschutzmaterial 6 aufweist. Die Dichtungslage 2 ist auf ihrer Rückseite 7 vollständig von dem Anschlussmaterial 4 abgedeckt. Die Dichtungslage ist zudem auf der Vorderseite 5 zu beiden Seiten des Schnittschutzmaterials 6 von dem Anschlussmaterial 4' abgedeckt.

Dieses Ausführungsbeispiel weist keinen selbstklebenden Montagestreifen auf. Das Anschlussmaterial 4, 4' ist im Vergleich zur Dichtungslage 2 derart dimensioniert, dass das Anschlussmaterial 4, 4' in Querrichtung Q_{R} des Dichtungsbandes 1' über die Längsseiten der Dichtungslage 2 vorsteht. Die Längsseiten des Dichtungsbandes 1' werden somit ausschließlich aus dem Anschlussmaterial 4, 4' gebildet. In der gezeigten Ausführungsform ist das Anschlussmaterial aus einem Polyester-Material, das eine vliesstoffartige Beschichtung für die Dichtungslage 4 ausbildet. Mithilfe des Anschlussmaterials 4, 4' wird insbesondere die Anbindung an einen Wand- oder Bodenabschnitt eines herzustellenden Anschlussbereiches erreicht.

Fig. 4 zeigt einen Anschlussbereich 20' zwischen zwei etwa im rechten Winkel zueinander verlaufenden Wandabschnitten 24, 24`. Die Wandabschnitte 24, 24` bilden einen Eckbereich eines Raumes aus. Um den Aufbau des Wandabschnittes besser zu verdeutlichen, sind die Abstände zwischen den einzelnen Lagen bzw. Schichten im Anschlussbereich 20' vergrößert dargestellt. Die einzelnen Lagen der hier aufgezeigten Ausführungsbeispiele der erfindungsgemäßen Dichtungsbänder liegen direkt aufeinander, wobei zwischen diesen jeweils eine Stoffschlussverbindung vorliegt. Die voneinander getrennte Darstellung der Lagen dient lediglich zum besseren Verständnis der Ausgestaltung der Dichtungsbänder 1, 1' und der in Fig. 2 und 4 gezeigten Anschlussbereiche 20, 20`.

In Fig. 4 ist eine Anschlusswand 10` mit rechtwinklig zueinander verlaufenden Abschnitten gezeigt, auf die insbesondere unmittelbar im Eckbereich verlaufend das Dichtungsband 1 angeordnet wird. Das Befestigen des Dichtungsbandes im Eckbereich erfolgt mittels geeigneter Auftrags- bzw. Verbindungsmittel. Das Dichtungsband 1' ist dabei derart in den Eckbereich der Anschlusswand 10' angeordnet, dass dieses mit seinem Schnittschutzmaterial 6 genau mittig entlang der Ecke verläuft. Das Schnittschutzmaterial 6 weist eine Abwinklung auf, sodass das gesamte Dichtungsband 1' zwei im Winkel von etwa 90° zueinander verlaufende Schenkel ausbildet.

Aufgrund der erfindungsgemäßen Ausgestaltung des Schnittschutzmaterials 6 aus einem Gewebe, das eine Materialstärke von weniger als 1 mm hat, ist nur ein geringfügig zusätzlicher Wandaufbau im Eckbereich bewirkt. Das gewebeartige Schnittschutzmaterial 6 ermöglicht jederzeit eine optimale Anpassung des Dichtungsbandes 1' an die vorhandene Form des gegebenen bauseitigen Untergrundes. Damit kann vor der Anschlusswand 10` ein jeweils beliebiger Wandaufbau in Form einer Fliesenlage ohne etwaige Beeinträchtigungen erzeugt werden. Mit dem Anschlussmaterial 4' auf der Vorderseite 5 des Dichtungsbandes 1' ist zudem eine sichere Anbindung an beispielsweise einen zum Wandaufbau verwendeten Mörtel oder Fliesenkleber gewährleistet.

Ähnliche Bauteile bzw. Komponenten sind mit denselben Bezugszahlen bezeichnet.

### Bezugszeichenliste:

- 1, 1': Dichtungsband
- 2: Dichtungslage
- 4, 4': Anschlussmaterial
- 5: Vorderseite
- 6: Schnittschutzmaterial
- 7: Rückseite
- 8: Montagestreifen
- 10, 10`: Anschlusswand
- 20, 20': Anschlussbereich
- 22: Einbaugegenstand
- 24, 24': Wandabschnitt
- 26: Fliese
- Q_{R}: Querrichtung
- L_{R}: Längsrichtung

## Patentansprüche

1. Sanitär-Dichtungsband (1, 1') zum Abdichten eines Anschlussbereiches (20, 20`), insbesondere eines durch ein elastisches Fugenmaterial abdeckbaren Anschlussbereiches, mit
- einer Dichtungslage (2) welche dazu angepasst ist, ein Fluid am Durchtritt durch das Dichtungsband (1, 1') zu hindern,
- einem an der Dichtungslage (2) angeordneten Anschlussmaterial (4, 4`), das die Dichtungslage auf zumindest einer Seite teilweise oder vollständig abdeckt, und
- einem auf der dem Anschlussbereich (20, 20`) zugewandten Seite des Dichtungsbandes angeordneten Schnittschutz,
**dadurch gekennzeichnet, dass** der Schnittschutz ein flexibles Schnittschutzmaterial (6) aus einem Gewebe mit Kettfäden und Schussfäden ist,
wobei die Kettfäden aus Aramiden und die Schussfäden aus Polyethylen mit ultrahoher Molekülmasse (UHMW-PE) ausgebildet sind, so dass das Gewebe quer zu den Schussfäden eine höhere Festigkeit aufweist als quer zu den Kettfäden.

2. Sanitär-Dichtungsband nach Anspruch 1,
**dadurch gekennzeichnet, dass** das Schnittschutzmaterial (6) zumindest abschnittsweise mit der Dichtungslage (2) verbunden oder darin eingelassen ist.

3. Sanitär-Dichtungsband nach einem der Ansprüche 1 oder 2,
**dadurch gekennzeichnet, dass** der Schnittschutz ein in Längsrichtung (L_{R}) des Dichtungsbandes (1, 1 ') verlaufender textilartiger Materialstreifen ist, mit dem die Dichtungslage (2) in Querrichtung (Q_{R}) des Dichtungsbandes zumindest teilweise abgedeckt ist.

4. Sanitär-Dichtungsband nach einem der Ansprüche 1 bis 3,
**dadurch gekennzeichnet, dass** entlang mindestens einer Längsseite des Schnittschutzmaterials (6) verlaufend ein oder das die Dichtungslage (2) abdeckendes Anschlussmaterial (4`) angeordnet ist, welches bevorzugt unmittelbar an das Schnittschutzmaterial (6) angrenzt.

5. Sanitär-Dichtungsband nach einem der vorstehenden Ansprüche,
**dadurch gekennzeichnet, dass** auf der dem Anschlussbereich (20, 20`) zugewandten Seite des Dichtungsbandes (1) ein die Dichtungslage (2) zumindest teilweise abdeckender Montagestreifen (8) vorgesehen ist.

6. Sanitär-Dichtungsband nach einem der Ansprüche 1 bis 4,
**dadurch gekennzeichnet, dass** entlang beider Längsseiten des Schnittschutzmaterials (6) jeweils ein die Dichtungslage (2) abdeckendes Anschlussmaterial (4, 4') verläuft.

7. Sanitär-Dichtungsband nach einem der Ansprüche 1 bis 6,
**dadurch gekennzeichnet, dass** die Kettfäden in Längsrichtung (L_{R}) des Dichtungsbandes (1, 1') und der Schussfaden etwa in Querrichtung (Q_{R}) zum Dichtungsband (1, 1') verlaufen.

8. Sanitär-Dichtungsband nach einem der Ansprüche 1 bis 7,
**dadurch gekennzeichnet, dass** das Schnittschutzmaterial (6) eine Breite von etwa 20 mm bei einer Anzahl von Kettfäden im Bereich von 55 bis 77, bevorzugt etwa 66 aufweist.

9. Sanitär-Dichtungsband nach einem der Ansprüche 1 bis 8,
**dadurch gekennzeichnet, dass** der Schussfaden eine Feinheit von 880 dtex aufweist und/oder die Schussdichte im Bereich von etwa 14,9 pro inch liegt.

10. Sanitär-Dichtungsband nach Anspruch 5,
**dadurch gekennzeichnet, dass** die Dichtungslage (29 und/oder der Montagestreifen (8) aus einem elastische Eigenschaften aufweisenden Material ausgebildet ist, insbesondere einem weichelastischen Kunststoff oder einem Kautschuk-Material.

11. Sanitär-Dichtungsband nach einem der Ansprüche 4 bis 10,
**dadurch gekennzeichnet, dass** das Anschlussmaterial (4, 4') aus einem Vlies-Material ausgebildet ist.

12. Verfahren zum Abdichten eines Anschlussbereiches (20, 20`) zwischen einem Einbaugegenstand und einem Wand- und/oder Bodenabschnitt (24, 24) oder zwischen zwei aneinanderstoßenden Wandbereichen oder einem Wandbereich und einem Bodenbereich, **dadurch gekennzeichnet, dass** zum Abdichten des Anschlussbereiches (20, 20`) ein Sanitär-Dichtungsband gemäß den Merkmalen eines der Ansprüche 1 bis 11 verwendet wird

13. Verfahren zum Herstellen eines Sanitär-Dichtungsbandes nach einem der Ansprüche 1 bis 11,
wobei ein flexibles Schnittschutzmaterial (6) aus einem Gewebe mit Kettfäden aus Aramiden und Schussfäden aus Polyethylen mit ultrahoher Molekülmasse (UHMW-PE) mit einer fluiddichten Dichtungslage (2) in Kontakt gebracht und mit dieser zumindest abschnittsweise verbunden wird.

## Claims

1. Sanitary sealing tape (1, 1') for sealing a connection area (20, 20'), in particular a connection area which can be covered by an elastic joint material, with
- a sealing layer (2) which is adapted to prevent a fluid from passing through the sealing tape (1, 1'),
- a connecting material (4, 4') arranged on the sealing layer (2), which partially or completely covers the sealing layer on at least one side, and
- a cut guard arranged on the side of the sealing tape facing the connection area (20, 20'), **characterized in that** the cut guard is a flexible cut guard material (6) made of a fabric with warp threads and weft threads,
whereby the warp threads are made of aramids and the weft threads are made of ultra-high molecular weight polyethylene (UHMW-PE), so that the fabric has a higher strength across the weft threads than across the warp threads.

2. Sanitary sealing tape according to claim 1,
**characterized in that** the cut guard material (6) is connected to or embedded in the sealing layer (2) at least in sections.

3. Sanitary sealing tape according to one of claims 1 or 2,
**characterized in that** the cut guard is a textile-like strip of material running in the longitudinal direction (L_{R} ) of the sealing tape (1, 1'), with which the sealing layer (2) is at least partially covered in the transverse direction (Q_{R} ) of the sealing tape.

4. Sanitary sealing tape according to any one of claims 1 to 3,
**characterized in that** the connecting material (4') or a connecting material (4') covering the sealing layer (2) is arranged running along at least one longitudinal side of the cut guard material (6) and is preferably directly adjacent to the cut guard material (6).

5. Sanitary sealing tape according to any of the preceding claims,
**characterized in that** a mounting strip (8) at least partially covering the sealing layer (2) is provided on the side of the sealing tape (1) facing the connection area (20, 20').

6. Sanitary sealing tape according to any one of claims 1 to 4,
**characterized in that** a connecting material (4, 4') covering the sealing layer (2) runs along both longitudinal sides of the cut guard material (6).

7. Sanitary sealing tape according to any one of claims 1 to 6,
**characterized in that** the warp threads run in the longitudinal direction (L_{R} ) of the sealing tape (1, 1') and the weft thread runs approximately in the transverse direction (Q_{R} ) to the sealing tape (1, 1').

8. Sanitary sealing tape according to any one of claims 1 to 7,
**characterized in that** the cut guard material (6) has a width of about 20 mm with a number of warp threads in the range from 55 to 77, preferably about 66.

9. Sanitary sealing tape according to any one of claims 1 to 8,
**characterized in that** the weft yarn has a fineness of 880 dtex and/or the weft density is in the range of approximately 14.9 per inch.

10. Sanitary sealing tape according to claim 5,
**characterized in that** the sealing layer (29 and/or the mounting strip (8) is formed from a material having elastic properties, in particular a soft-elastic plastic or a rubber material.

11. Sanitary sealing tape according to any one of claims 4 to 10,
**characterized in that** the connecting material (4, 4') is made of a non-woven material.

12. Method for sealing a connection area (20, 20') between an installation object and a wall and/or floor section (24, 24) or between two abutting wall regions or a wall region and a floor region,
**characterized in that** a sanitary sealing tape according to the features of one of claims 1 to 11 is used to seal the connection area (20, 20').

13. Method of manufacturing a sanitary sealing tape according to any one of claims 1 to 11,
wherein a flexible cut guard material (6) made of a fabric with warp threads of aramids and weft threads of ultra-high molecular weight polyethylene (UHMW-PE) is brought into contact with a fluid-tight sealing layer (2) and joined thereto at least in sections.

## Revendications

1. Bande d'étanchéité sanitaire (1, 1') destinée à étanchéifier une zone de raccordement (20, 20'), en particulier une zone de raccordement pouvant être recouverte par un matériau de joint élastique, avec
- une couche d'étanchéité (2), laquelle est adaptée pour empêcher qu'un fluide ne traverse la bande d'étanchéité (1, 1'),
- un matériau de raccordement (4, 4'), disposé sur la couche d'étanchéité (2), qui recouvre en partie ou en totalité la couche d'étanchéité sur au moins un côté, et
- une protection contre les coupures disposée sur le côté tourné vers la zone de raccordement (20, 20'), de la bande d'étanchéité,
**caractérisée en ce que** la protection contre les coupures est un matériau de protection contre les coupures (6) flexible composé d'un tissu avec des fils de chaîne et des fils de trame,
dans laquelle les fils de chaîne sont réalisés à partir d'aramides et les fils de trame sont réalisés à partir de polyéthylène à poids moléculaire ultra élevé (UHMW-PE) de sorte que le tissu présente une résistance plus élevée de manière transversale par rapport aux fils de trame que celle de manière transversale par rapport aux fils de chaîne.

2. Bande d'étanchéité sanitaire selon la revendication 1,
**caractérisée en ce que** le matériau de protection contre les coupures (6) est relié au moins par endroits à la couche d'étanchéité (2) ou y est inséré.

3. Bande d'étanchéité sanitaire selon l'une quelconque des revendications 1 ou 2,
**caractérisée en ce que** la protection contre les coupures est une bande de matériau de type textile s'étendant dans la direction longitudinale (L_{R}) de la bande d'étanchéité (1, 1'), avec laquelle la couche d'étanchéité (2) est recouverte au moins en partie dans la direction transversale (Q_{R}) de la bande d'étanchéité.

4. Bande d'étanchéité sanitaire selon l'une quelconque des revendications 1 à 3,
**caractérisée en ce qu'**est disposé, de manière à s'étendre le long d'au moins un côté longitudinal du matériau de protection contre les coupures (6), un matériau de raccordement (4') recouvrant la couche d'étanchéité (2), lequel jouxte de manière préférée directement le matériau de protection contre les coupures (6).

5. Bande d'étanchéité sanitaire selon l'une quelconque des revendications précédentes,
**caractérisée en ce qu'**une bande de montage (8) recouvrant au moins en partie la couche d'étanchéité (2) est prévue sur le côté, tourné vers la zone de raccordement (20, 20'), de la bande d'étanchéité (1).

6. Bande d'étanchéité sanitaire selon l'une quelconque des revendications 1 à 4,
**caractérisée en ce que** respectivement un matériau de raccordement (4, 4') recouvrant la couche d'étanchéité (2) s'étend le long des deux côtés longitudinaux du matériau de protection contre les coupures (6).

7. Bande d'étanchéité sanitaire selon l'une quelconque des revendications 1 à 6,
**caractérisée en ce que** les fils de chaîne s'étendent dans la direction longitudinale (L_{R}) de la bande d'étanchéité (1, 1') et le fil de trame s'étend à peu près dans la direction transversale (Q_{R}) par rapport à la bande d'étanchéité (1, 1').

8. Bande d'étanchéité sanitaire selon l'une quelconque des revendications 1 à 7,
**caractérisée en ce que** le matériau de protection contre les coupures (6) présente une largeur d'environ 20 mm pour un nombre de fils de chaîne dans la plage de 55 à 77, de manière préférée d'environ 66.

9. Bande d'étanchéité sanitaire selon l'une quelconque des revendications 1 à 8,
**caractérisée en ce que** le fil de trame présente une finesse de 880 dtex et/ou la densité de trame se situe dans la plage d'environ 14,9 par pouce.

10. Bande d'étanchéité sanitaire selon la revendication 5,
**caractérisée en ce que** la couche d'étanchéité (29) et/ou la bande de montage (8) sont réalisées à partir d'un matériau présentant des propriétés élastiques, en particulier d'une matière plastique élastique souple ou d'un matériau en caoutchouc.

11. Bande d'étanchéité sanitaire selon l'une quelconque des revendications 4 à 10,
**caractérisée en ce que** le matériau de raccordement (4, 4') est réalisé à partir d'un matériau en non-tissé.

12. Procédé d'étanchéification d'une zone de raccordement (20, 20') entre un objet monté et une section de mur et/ou de sol (24, 24') ou entre deux zones de mur en appui l'une sur l'autre ou une zone de mur et une zone de sol, **caractérisé en ce qu'**une bande d'étanchéité sanitaire selon les caractéristiques d'une des revendications 1 à 11 est utilisée pour étanchéifier la zone de raccordement (20, 20').

13. Procédé de fabrication d'une bande d'étanchéité sanitaire selon l'une quelconque des revendications précédentes 1 à 11,
dans lequel un matériau de protection contre les coupures (6) flexible composé d'un tissu avec des fils de chaîne en aramides et des fils de trame en polyéthylène à poids moléculaire ultra élevé (UHMW-PE) est amené en contact avec une couche d'étanchéité (2) étanche aux fluides et est relié à celle-ci au moins par endroits.
